# EUROPÄISCHE PATENTSCHRIFT

(11) **EP 1 215 937 B1**
(45) Veröffentlichungstag und Bekanntmachung des Hinweises auf die Patenterteilung: **09.01.2013**
(21) Anmeldenummer: 01127286.1
(22) Anmeldetag: 16.11.2001
(51) Int. Cl.: H04R 25/00

(54) **Fixationselement für ein implantierbares Mikrofon**
Fixation element for implantable microphone
Elément de fixation pour microphone implantable

(30) Priorität: 14.12.2000 DE 10062236
(43) Veröffentlichungstag der Anmeldung: 19.06.2002
(73) Patentinhaber: PHONAK AG, 8712 Stäfa (CH)
(72) Erfinder: Müller, Gerd M., Dr.rer.nat.Dipl.-Phys., 85716 Lohof (DE); Leysieffer, Hans, Dr.-Ing., 82024 Taufkirchen (DE)
(74) Vertreter: Schwan - Schwan - Schorer

(56) Entgegenhaltungen:
- EP-A2- 1 014 755
- WO-A1-97/11575
- WO-A1-97/44987
- DE-A1- 19 752 447

## Beschreibung

Die vorliegende Erfindung betrifft ein Fixationselement für ein implantierbares Mikrofon, das in eine in die Gehörgangswand durchquerende Bohrung einsetzbar ist.

Ein solches Fixationselement ist beispielsweise aus der DE 197 52 447 A1 bekannt. Dabei umfasst das Fixationselement einen zylindrischen Abschnitt, der einen mit einem Schallaufnahmeelement versehenen Teil des Mikrofons an dessen Außenumfang umschließt und dabei die Schalleintrittsmembran des Mikrofons frei lässt. Der zylindrische Abschnitt ist an der im implantierten Zustand dem Gehörgang zugewandten Seite mit vorspringenden elastischen Flanschteilen versehen, die sich im implantierten Zustand an die betreffende Seite der Gehörgangswand anlegen. Auf der dem Gehörgang abgewandten Seite ist der zylindrische Abschnitt mit einem weiteren Flanschteil versehen, welches sich im implantierten Zustand an die andere Seite der Gehörgangswand anlegt. Die Flanschteile und der zylindrische Abschnitt bilden eine Manschette, mittels welcher das Mikrofon in der Gehörgangswand befestigt wird. Der zylindrische Abschnitt ist auf seiner Außenseite glatt ausgebildet, um an der Bohrungswand anzuliegen.

Aus der WO 97/36457 ist ein Fixationselement zum Befestigen eines Mikroaktuators eines implantierbaren Hörsystems in einer Bohrung in dem Promontorium bekannt, wobei ein hülsenartiges Teil in die Bohrung eingesetzt wird, das an einem Ende mit einem umlaufenden vorspringenden Flansch versehen ist, der sich an eine Seite des Promontoriums anlegt. Innerhalb der Bohrung ist das hülsenartige Teil hohlzylindrisch mit glatter Außenfläche ausgebildet. An dem dem mit dem Flansch versehenen Ende gegenüberliegenden Ende ist der hohlzylindrische Abschnitt mit einem Bereich versehen, in welchem sich der Innen- und Außendurchmesser des Hohlzylinders trichterartig vergrößert. Der zylindrisch ausgebildete Mikroaktuator wird von der Flanschseite des hülsenartigen Teils in dieses eingesetzt und mittels einer an dem Flansch ausgebildeten Rastvorrichtung verrastet.

Es ist Aufgabe der vorliegenden Erfindung, ein funktional verbessertes Fixationselement für ein implantierbares Mikrofon zu schaffen.

Diese Aufgabe wird gelöst durch Fixationselemente, wie sie in den Ansprüchen 1 und 26 definiert sind.

Bei der Lösung gemäß Anspruch 1 ist vorteilhaft, dass durch eine einfache konstruktive Maßnahme eine Fixierung des Fixationselement in mindestens einer axialen Richtung der Bohrung erzielt wird sowie ggfs. eine gute Abdichtung der Bohrung in der Gehörgangswand erzielt wird, ohne dass ein in den Gehörgang ragender Flanschabschnitt erforderlich wäre, wodurch das Fixationselement besonders einfach in die Bohrung eingesetzt werden kann.

Bei der Lösung gemäß Anspruch 26 ist vorteilhaft, dass es nicht erforderlich ist, den im implantierten Zustand auf der Seite der Gehörgangswand anliegenden Flansch durch die Bohrung hindurch zu bewegen. Vielmehr kann das diesen Flansch tragende Teil nach der Art einer Kappe auf den das Mikrofon tragenden Teil aufgesetzt werden, um das Mikrofon in der Gehörgangswand zu fixieren.

Bevorzugte Ausgestaltungen der Erfindung ergeben sich aus den Unteransprüchen.

Im folgenden wird die Erfindung anhand der beigefügten Zeichnungen näher erläutert. Dabei zeigen:
Fig. 1a und 1b eine Schnittansicht eines erfindungsgemäßen Fixationselements vor bzw. nach dem Eindringen in eine Bohrung in der Gehörgangswand gemäß einer ersten Ausführungsform;
Fig. 2 eine Ansicht wie Fig. 1a, wobei jedoch das Fixationselement in einer Seitenansicht dargestellt ist;
Fig. 3a eine perspektivische Ansicht eines nicht unter die Erfindung fallenden Fixationselements, das in Fig. 3b und 3c im Querschnitt vor bzw. nach dem Einführen in eine Gehörgangswandbohrung dargestellt ist;
Fig. 4a und 4b eine Seitenansicht, teilweise im Schnitt dargestellt, eines erfindungsgemäßen Fixationselements beim bzw. nach dem Einführen in eine Gehörgangswandbohrung gemäß einer zweiten Ausführungsform;
Fig. 5a und 5b eine Ansicht gemäß Fig. 4a bzw. 4b, wobei jedoch eine dritte Ausführungsform dargestellt ist;
Fig. 6a und 6b eine Ansicht wie Fig. 5a bzw. 5b, wobei jedoch eine vierte Ausführungsform der Erfindung dargestellt ist;
Fig. 7a und 7b eine Ansicht wie Fig. 5a bzw. 5b, wobei jedoch eine fünfte Ausführungsform der Erfindung dargestellt ist;
Fig. 8 eine Ansicht wie Fig. 3a, wobei jedoch alternatives, ebenfalls nicht unter die Erfindung fallendes Fixationselement dargestellt ist;
Fig. 9a, 9b und 9c eine Seitenansicht, teilweise im Schnitt dargestellt, eines erfindungsgemäßen Fixationselements gemäß einer sechsten Ausführungsform, wobei das Einführen des Fixationselements in die Gehörgangswandbohrung in drei unterschiedlichen Stadien dargestellt ist;
Fig. 10a und 10b eine Ansicht wie Fig. 5a bzw. 5b, wobei jedoch eine siebte Ausführungsform der Erfindung dargestellt ist;
Fig. 11a, 11b und 11e eine Ansicht wie die Fign. 9a bis 9c, wobei jedoch eine achte Ausfübrungsform der Erfindung dargestellt ist;
Fig. 12a und 12b eine Schnittansicht eines nicht unter die Erfindung fallenden Fixationselements vor bzw. nach dem Einführen in eine Gehörgangswandbohrung;
Fig. 13a und 13b eine perspektivische Ansicht entsprechend zu Fig. 12a bzw. 12b;
Fig. 14 eine perspektivische Ansicht eines nicht unter die Erfindung fallenden Fixationselements; und
Fig. 15 eine Ansicht wie Fig. 14, wobei jedoch ein alternatives, ebenfalls nicht unter die Erfindung fallendes Fixationselement dargestellt ist.

In den Figuren 1a, 1b und 2 ist eine erste Ausführungsform eines Fixationselements 10 gezeigt, das einen im wesentlichen kreiszylindrischen Abschnitt 12 sowie einen sich daran anschließenden flanschartigen Abschnitt 14 mit einer Anlagefläche 16 aufweist. Der flanschartige Abschnitt 14 springt in radialer Richtung bezüglich des zylindrischen Abschnitts 12 vor und umschließt einen Schallsensor. Der zylindrische Abschnitt 12 sowie der Flanschabschnitt 14 sind vorzugsweise als Silikonummantelung ausgebildet, wobei der zylindrische Abschnitt 12 einen mit einem Schallaufnahmeelement 32, wie beispielsweise einer Membran, versehenen Gehäuseteil 34 des Sensors umschließt. Das Schallaufnahmeelement ist dabei am freien Ende 18 des zylindrischen Abschnitts 12 vorgesehen und ist nicht mit einer Ummantelung versehen.

Der zylindrische Abschnitt 12 ist mit zwei umlaufenden, axial in Abstand zueinander angeordneten Dichtlippen 20 bzw. 22 versehen, die aus elastischem Material bestehen und sich zum freien Ende 18 hin verjüngen. Die Dichtlippe 20 ist dabei nahe des freien Endes 18 vorgesehen, während die Dichtlippe 22 im mittleren Bereich des zylindrischen Abschnitts 12 vorgesehen ist. Die Dichtlippen 20, 22 sind, wie auch das restliche Fixationselement 10, vorzugsweise aus Silikon gefertigt.

Der Sensor ist über nicht dargestellte elektrische Verbindungen mit der Elektronik eines implantierbaren Hörsystems verbunden.

Das Fixationselement 10 ist zur Implantation in eine die hintere Gehörgangswand 24 durchquerende Bohrung 26 ausgebildet. Auf der dem Gehörgang 30 zugewandten Seite ist die knöcherne Gehörgangswand 24 von der Gehörgangshaut 28 bedeckt.

Bei der Implantation des Fixationselements 10 wird der zylindrische Abschnitt 12 von der der Gehörgangshaut 28 abgewandten Seite der Gehörgangswand 24 in die Bohrung 26 eingeführt. Der Außenumfang der Dichtlippen 20 und 22 ist dabei größer als der Innenumfang der Bohrung 26. Aufgrund der Verjüngung der Dichtlippen 20 und deren elastischer Ausbildung werden die Dichtlippen 20 und 22 in radialer Richtung nach innen zusammengedrückt, was elastische Rückstellkräfte verursacht, die radial nach außen wirken. Wenn der zylindrische Abschnitt 12 gemäß Fig. 1b vollständig in die Bohrung 26 eingeführt ist, ist das freie Ende 18 mit der Membran 32 in etwa bündig zu der mit der Gehörgangshaut 28 versehenen Seite der Gehörgangswand 24. Durch die elastischen Rückstellkräfte liegen die Dichtlippen 20 und 22 dichtend an der Wand der Bohrung 26 an, wobei die Dichtlippen 20, 22 durch entsprechende Material- und Abmessungswahl so ausgebildet sind, dass die Rückstellkräfte groß genug sind, um zu verhindern, dass sich das Fixationselement 10 in Richtung der von der Gehörgangshaut 28 abgewandten Seite der Gehörgangswand 24 bewegen kann. Die Dichtlippen 20, 22 sind ferner so ausgebildet, dass sie beim Einführen des zylindrischen Abschnitts 12 in die Bohrung 26 durch die dabei auftretenden Kräfte in Richtung der von der Gehörgangshaut 28 abgewandten Seite der Gehörgangswand 24 radial nach innen wegklappen können. Durch diese bezüglich der Einführrichtung asymmetrische Ausbildung der Dichtlippen 20, 22 wird erreicht, dass die zum Einführen des zylindrischen Abschnitts 12 in die Bohrung 26 aufzuwendende Kraft wesentlich geringer als die zum Herausziehen aufzuwendende Kraft ist, wodurch ein Verlassen der Bohrung 26 verhindert werden kann.

Die Dichtlippe 22 ist in axialer Richtung so angeordnet, dass sie im eingesetzten Zustand nahe des von der Gehörgangshaut 28 abgewandten Endes der Bohrung 26 an der Bohrungswand anliegt, um für eine möglichst gleichmäßige Kraftverteilung über die Bohrung 26 zu sorgen.

Bei der in Fig. 1b gezeigten Stellung liegt die Anlagefläche 16 des flanschartigen Abschnitts 14 an der von der Gehörgangshaut 28 abgewandten Seite der Gehörgangswand 24 an, wodurch verhindert wird, dass das Fixationselement 10 sich weiter in Richtung Gehörgang 30 bewegen kann. Auf diese Weise wird durch das Zusammenspiel der Dichtlippen 20, 22 und der Anlagefläche 16 eine Fixierung des Schallaufnahmesensors in der Gehörgangswand 24 in beiden Richtungen erzielt. Mittels ihrer Elastizität sind die Dichtlippen 20, 22 in der Lage, für einen Ausgleich von Durchmesserschwankungen bzw. Durchmesserabweichungen zu sorgen, d.h. der Durchmesser der Bohrung 26 kann in einem gewissen Toleranzbereich liegen, innerhalb welchem die Dichtlippen 20, 22 für eine gute Abdichtung der Bohrung 26 und eine hinreichende Fixierung des Fixationselements 10 in der Bohrung 26 sorgen.

In den Figuren 3a bis c ist ein nicht unter die Erfindung fallendes Fixationselement 110 dargestellt, welches einen zylindrischen Abschnitt 112 aufweist, der an einem freien Ende 118, an welchem die Schalleintrittsmembran 32 liegt, mit einem umlaufenden, radial vorspringenden, elastischen Flanschabschnitt bzw. einer Krempe 136 versehen ist, während an dem anderen Ende ein flanschartiger Abschnitt 114 mit einer Anlagefläche 116 vorgesehen ist. Von dem Flansch 114 führt ein langgestreckter Abschnitt 138 in radialer Richtung weg, in welchem die elektrischen Anschlüsse für den Sensor verlaufen. Der zylindrische Abschnitt 112 ist an seinem Außenumfang mit in axialer Richtung verlaufenden stegartig hervorstehenden Elementen 140 aus elastischem Material versehen, die so ausgebildet sind, dass sich in Umfangsrichtung eine wellenförmige Kontur ergibt (siehe Fig. 3b). Der Außendurchmesser des zylindrischen Abschnitts 112 ist im Bereich der stegartig hervorstehenden Elemente 140 größer als der Innenumfang der Bohrung 26 in der Gehörgangswand 24, solange das Fixationselement 110 nicht eingesetzt ist. Die Elemente 140 sind in Umfangsrichtung gleichmäßig verteilt.

Der Umfang des Flanschs 136 und seine Elastizität sind so gewählt, dass der Flansch 136 durch die Bohrung 26 hindurch geführt werden kann. Dabei legt sich der Flansch 136 zunächst beim Einführen in die Bohrung 26 nach hinten um. Der umgelegte Flansch 136 bildet einen sich nach vom verjüngenden Abschnitt welcher das Einführen des Abschnitts 112 mit den stegartig hervorstehenden Elemente 140 erleichtert, wobei diese beim Eintreten in die Bohrung 26 in radialer Richtung zusammengedrückt werden. Nach dem Austreten an dem gehörgangsseitigen Ende der Bohrung 26 nimmt der Flansch 136 wieder die in Fig. 3a gezeigte Form ein, wobei sich der Flansch 136 mit seiner Unterseite unter der Gehörgangshaut 28 an die gehörgangsseitige Seite der Gehörgangswand 24 anlegt. Im eingesetzten Zustand, der in Fig. 3c gezeigt ist, sind die stegartig hervorstehenden Elemente 140 bezüglich dem nicht eingesetzten Zustand in radialer Richtung zusammengedrückt, wodurch elastische Rückstellkräfte entstehen, welche einerseits eine gewisse Fixierung des zylindrischen Abschnitts 112 in axialer Richtung der Bohrung 26 bewirken und andererseits auch eine Zentrierung des Fixationselements 110 in der Bohrung 26 bewirken. Insbesondere können dadurch Durchmesserschwankungen bzw. Durchmesserabweichungen der Bohrung 26 in einem gewissen Toleranzbereich durch die Elastizität der stegartigen Elemente 140 ausgeglichen werden.

Für eine zusätzliche Fixierung sorgen, wie bereits erwähnt, der Flansch 136 sowie der flanschartige Abschnitt 114, welche an den gegenüberliegenden Seiten der Gehörgangswand 24 anliegen.

In Fig. 8 ist eine ebenfalls nicht unter die Erfindung fallende Abwandlung des Fixationselements gemäß Fig. 3a gezeigt, wobei die stegartig hervorstehenden Elemente 140 mit Schlitzen 150 versehen sind, die in axialer Richtung gesehen annähernd V-förmig ausgebildet sind, wobei jedes Element 140 mit zwei in axialer Richtung versetzt zueinander angeordneten solchen Schlitzen 150 versehen ist. Die offene Seite der Schlitze 150 ist dabei zu dem den Flansch 136 aufweisenden Ende des zylindrischen Abschnitts 112 hin gerichtet. Die Wirkung der Schlitze 150 besteht im wesentlichen darin, dass aufgrund der Elastizität der Elemente 140 die jeweilige Begrenzung des Schlitzes 150, die näher bei dem Flansch 136 liegt (d.h. in Fig. 8 die jeweils obere Begrenzung eines jeden Schlitzes 150) durch die Anlage an der Wand der Bohrung 26 als Widerlager wirkt, die ein Herausziehen des zylindrischen Abschnitts 112 aus der Bohrung 26 verhindert, wobei die zum Einführen des Abschnitts 112 erforderliche Kraft wesentlich geringer als die zum Herausziehen erforderliche Kraft wird.

Das in den Figuren 4a und 4b dargestellte Fixationselement 210 unterscheidet sich von den bisher beschriebenen Ausführungsformen im wesentlichen dadurch, dass der zylindrische Abschnitt bzw. Stutzen 212 mit einer umlaufenden Auswölbung 220 aus elastischem Material versehen ist, die so ausgebildet ist, dass sie bei eingesetztem Fixationselement 210 in ein entsprechendes Gegenstück in der Bohrungswand eingreift. Zu diesem Zweck ist die Bohrung 226 in der Gehörgangswand 24 in ihrem mittleren Bereich mit einer umlaufenden Ausnehmung bzw. Hinterschneidung 222 versehen, die in ihrer Kontur der wulstartigen Auswölbung 220 am Stutzen 212 entspricht, wobei jedoch die Ausnehmung 222 etwas kleiner dimensioniert ist als die Auswölbung 220, wodurch im eingeführten Zustand elastische Rückstellkräfte wirken, die für einen festen Sitz des Fixationselements 210 sorgen.

Die Auswölbung 220 liegt etwa in der Mitte des Stutzens 212, so dass bei eingeführtem Fixationselement 210 das freie Ende 218 des Fixationselements 210 in etwa bündig mit der der Gehörgangshaut 28 zugewandten Seite der Gehörgangswand 24 ist. Die Anlagefläche 216 des flanschartigen Abschnitts 214 liegt an der anderen Seite der Gehörgangswand 24 an und sorgt für eine zusätzliche Fixierung des Fixationselements 210, indem eine Bewegung desselben in Richtung des Gehörgangs 30 verhindert wird. Die Auswölbung 220 sorgt durch ihre symmetrische Gestaltung für eine Fixierung des Fixationselements 210 in beiden Richtungen. Wenn ein flanschartiger Abschnitt 214 mit Anlagefläche 216 vorhanden ist, ist es jedoch nicht erforderlich, dass die Auswölbung 220 und die Hinterschneidung 222 symmetrisch ausgebildet sind. Vielmehr ist es ausreichend, wenn die Auswölbung 220 so in die Hinterschneidung 222 eingreift, dass nur das Herausziehen aus der Bohrung 226 verhindert wird, beispielweise indem die Auswölbung 220 in dem dem freien Ende 218 zugewandten Ende sich wesentlich langsamer verjüngt als am anderen Ende.

Das Einführen des Fixationselements 210 in die Bohrung 226 wird durch die Elastizität der Auswölbung 220 ermöglicht.

Die Figuren 5a und 5b zeigen eine Fixationselement 310, welches im Gegensatz zu den bisher beschriebenen Ausführungsformen aus zwei separaten Teilen 320 und 322 besteht, die erst in der Gehörgangsbohrung 26 miteinander in festen Eingriff gebracht werden. Das Hauptteil 320 umgibt wie bei den bisher beschriebenen Ausführungsformen den Schallsensor und umfasst einen kreiszylindrischen Abschnitt 312, an den sich ein flanschartig verdickter Abschnitt 314 mit einer Anlagefläche 316 anschließt. An dem freien Ende des zylindrischen Abschnitts 312 ist die Schallaufnahmemembran 32 vorgesehen. Das Befestigungsteil 322 umfasst einen hülsenartigen Abschnitt 330, an den sich ein umlaufender, radial vorspringender Flanschabschnitt 336 anschließt. Der hülsenartige Abschnitt 330 ist mit von seinem freien Ende her in axialer Richtung verlaufenden, in Umfangsrichtung verteilten Schlitzen 332 versehen und weist in seinem mittleren Bereich auf seiner Innenseite eine umlaufende Nase 334 auf, die als Eindellung der Wand des hülsenartigen Abschnitts 330 ausgebildet ist. Der Innendurchmesser des hülsenartigen Abschnitts 330 ist so gewählt, dass der hülsenartige Abschnitt 330 über das freie Ende des zylindrischen Abschnitts 312 des Hauptteils 320 geschoben werden kann, wobei jedoch ein Aufspreizen des hülsenartigen Abschnitts 330 von seinem freien Ende her erfolgt, was elastische Rückstellkräfte hervorruft, die für einen festen Eingriff des hülsenartigen Abschnitts 330, insbesondere seiner Nase 334, mit der Umfangsfläche des zylindrischen Abschnitts 312 sorgen, die im wesentlichen als glatte Fläche ausgebildet ist.

Das Befestigungsteil 322 kann beispielsweise aus einem biokompatiblen Metall, z.B. Titan, oder einem zur Erzielung der erforderlichen elastischen Rückstellkräfte geeigneten Kunststoff gefertigt sein.

Die Implantation des Fixationselements 310 erfolgt dergestalt, dass das Befestigungsteil 322 in den Gehörgang 30 eingebracht und auf der der Gehörgangshaut 28 zugewandten Seite der Bohrung 26 platziert wird, während das Hauptteil 320 auf der anderen Seite der Bohrung 26 platziert wird. Anschließend werden die beiden Teile 320, 322 in axialer Richtung aufeinander zu bewegt und treten in die Bohrung 26 ein, wobei sich der hülsenartige Abschnitt 330 wie oben beschrieben über den zylindrischen Abschnitt 312 schiebt und für einen festen Eingriff zwischen den beiden Teilen 320 und 322 sorgt. Natürlich kann auch das Hauptteil 320 oder das Befestigungsteil 322 zuerst vollständig in die Bohrung 26 eingebracht werden. Im implantierten Zustand, welcher in Fig. 5b gezeigt ist, liegt schließlich der Flansch 336 des Befestigungsteils 322 an der der Gehörgangshaut 28 zugewandten Seite der Gehörgangswand 24, während die Anlagefläche 316 des Hauptteils 320 an der anderen Seite der Gehörgangswand 24 anliegt, wodurch für eine Fixierung des Fixationselements 310 in der Bohrung 26 gesorgt wird.

Die in den Figuren 6a und 6b gezeigte Ausführungsform des Fixationselements 410 unterscheidet sich von der soeben beschriebenen Ausführungsform im wesentlichen durch die Art, wie der feste Eingriff in axialer Richtung zwischen den beiden separaten Teilen 420 und 422 des Fixationselements 410 hergestellt wird. Während bei der Ausführungsform gemäß den Figuren 5a und 5b der Eingriff durch einen Klemm-Mechanismus hergestellt wurde, erfolgt dies bei der Ausführungsform gemäß den Figuren 6a und 6b durch eine wechselseitige Verrastung. Zu diesem Zweck ist der zylindrische Abschnitt bzw. Stutzen 412 an seiner Außenseite mit einer umlaufenden Aussparung bzw. Nut 440 versehen, während der hülsenartige Abschnitt 430 mit einem an der Innenseite umlaufenden stegartigen Vorsprung 434 versehen ist, wobei die Formen des Vorsprungs 434 und der Aussparung 440 zueinander im wesentlichen komplementär sind. Im gezeigten Beispiel ist eine rechteckige Kontur gewählt. Es kann jedoch auch eine andere Geometrie gewählt werden, beispielsweise eine Abschrägung der in den Figuren 6a und 6b nach unten weisenden Seite des Vorsprungs 434, um das Einführen des Stutzens 412 in den hülsenartigen Abschnitt 430 zu erleichtern. Das von dem Flansch 436 weg weisende Ende des hülsenartigen Abschnitts 430 ist auf seiner Innenseite mit einer Abrundung 438 versehen, um das Einführen des Stutzens 412 zu erleichtern.

Die Implantation erfolgt auf die gleiche Weise wie bei der Ausführungsform gemäß den Figuren 5a und 5b. Im implantierten Zustand, wie er in Fig. 6b gezeigt ist, ist der Vorsprung 434 mit der Aussparung 440 verrastet, so dass durch Anlage des Flanschs 436 und der Anlagefläche 416 an den beiden Seiten der Gehörgangswand 24 eine Fixierung des Fixationselements 410 in der Bohrung 26 erfolgt.

Die in den Figuren 7a und 7b gezeigte abgewandelte Ausführungsform unterscheidet sich von der Ausführungsform gemäß Figuren 6a und 6b im wesentlichen dadurch, dass an dem hülsenartigen Abschnitt 530 des Befestigungsteils 522 auf der Innenseite eine umlaufende Aussparung 540 vorgesehen ist, während der Stutzen 512 dafür an seinem Außenumfang mit dem umlaufenden stegartigen Vorsprung 534 versehen ist. Um das Einführen des Stutzens 512 in den hülsenartigen Abschnitt 530 zu erleichtern, ist der umlaufende Vorsprung 534 an seiner dem Befestigungsteil 522 zugewandten Seite mit einer Abrundung 542 versehen. Ferner ist der Übergangsbereich zwischen dem Stutzen 512 und dem flanschartigen Teil 514 als allmähliche Durchmesservergrößerung ausgebildet, während bei der Ausführungsform gemäß Figuren 6a und 6b sowie 5a und 5b der Stutzen auch in diesem Bereich mit konstantem Durchmesser ausgebildet ist. Der Übergangsbereich ist in den Figuren 7a und 7b mit dem Bezugszeichen 544 bezeichnet.

Die Implantation des Fixationselements 510 erfolgt analog zu der anhand der Figuren 6a und 6b geschilderten Ausführungsform.

Die in den Figuren 9a bis 9c gezeigte Ausführungsform unterscheidet sich von den bisher beschriebenen Ausführungsformen mit zweiteiligem Fixationselement im wesentlichen dadurch, dass das Befestigungsteil 622 an beiden Enden des hülsenartigen Abschnitts 630 mit einem radial nach außen vorspringenden Flansch 636 bzw. 646 versehen ist, welche im implantierten Zustand auf beiden Seiten der Gehörgangswand 24 anliegen, so dass das Befestigungsteil 622 insgesamt manschettenartig bzw. als Tülle ausgebildet ist. Auf seinem Innenumfang ist der hülsenartige Abschnitt 630 mit einer umlaufenden Aussparung bzw. Nut 640 versehen, die im Profil trogartig gerundet ist. Im Bereich zwischen dem Flansch 636, der im implantierten Zustand an der der Gehörgangshaut 28 zugewandten Seite der Gehörgangswand 24 anliegt, und der Aussparung 640 ist der Innenumfang des hülsenartigen Abschnitts 630 zylindrisch, d.h. mit konstantem Durchmesser, ausgebildet, während der Bereich zwischen der Aussparung 640 und dem zweiten Flansch 646, der im implantierten Zustand an der anderen Seite der Gehörgangswand 24 anliegt, konisch mit zunehmendem Durchmesser ausgebildet ist. Dieser konische Bereich trägt das Bezugszeichen 648. Das Befestigungsteil 622 ist aus elastischem Material, vorzugsweise Silikon, gefertigt.

Der Stutzen 612 des Hauptteils 620 ist mit einem im Profil gerundeten, auf dem Außenumfang des Stutzens 612 umlaufenden stegartigen Vorsprung 634 versehen, der komplementär zu der Aussparung 640 ausgebildet ist. Entsprechend weist der Stutzen 612 an seinem freien Ende einen zylindrischen Abschnitt und zwischen dem Vorsprung 634 und dem flanschartigen Abschnitt 614 einen konischen Abschnitt 650 mit zunehmendem Außendurchmesser auf.

Bei der Implantation wird gemäß Fig. 9b zunächst das Befestigungsteil 622 von der Gehörgangsseite aus in die Bohrung 26 eingeführt, wobei das Befestigungsteil 622 vor den Einführen radial zusammengedrückt wird, wodurch der flanschartige Abschnitt 646 leicht durch in die Bohrung 26 hinein und durch diese hindurch geschoben werden kann. Nach dem Durchführen legt sich der Flansch 646 in der in Fig. 9b gezeigten Weise an die von der Gehörgangshaut 28 abgewandte Seite der Gehörgangswand 24 an. Alternativ kann das Befestigungsteil 622 statt von der Gehörgangsseite von der dem Gehörgang 30 abgewandten Seite der Gehörgangswand 24 in die Bohrung 26 eingeführt werden.

Anschließend wird das Hauptteil 620 von der der Gehörgangshaut 28 abgewandten Seite der Gehörgangswand 24 mit dem freien Ende des Stutzens 612 in das Befestigungsteil eingeschoben, bis der Vorsprung 634 in die Aussparung 640 einrastet und dadurch das Hauptteil 620 bezüglich des Befestigungsteils 622 fixiert wird. Bei der in Fig. 9c dargestellten Endstellung liegt die Anlagefläche 616 des flanschartigen Abschnitts 614 an dem Flansch 646 des Befestigungsteils 622 an. Das freie Ende des Stutzens 612 ist dabei in etwa bündig mit dem Flansch 636. Durch die konische Ausbildung des Abschnitts 650 wird ein gewisse Verpressung des Befestigungsteils 622 in der Bohrung 26 erzielt, was für eine verbesserte Dichtwirkung und stärkere Fixierung des Befestigungsteils 622 in der Bohrung 26 sorgt.

Bei der in den Figuren 10a und 10b gezeigten Ausführungsform besteht das Fixationselement 710 ebenfalls aus einem Hauptteil 720 und einem Befestigungsteil 722, jedoch ist das Befestigungsteil 722 nur an einem Ende des hülsenartigen Abschnitts 730 mit einem Flansch 746 versehen, während an dem anderen Ende ein umlaufendes, elastisches lippenartiges Element 750 vorgesehen ist. Die Bohrung 726 in der Gehörgangswand 24 ist an der der Gehörgangshaut 28 zugewandten Seite mit einer Fase 727 versehen, während der Rest der Bohrung kreiszylindrisch ausgebildet ist. Das lippenartige Element 750 ist im implantierten Zustand zur Anlage in der Fase 727 bestimmt, während der Flansch 746 zur Anlage an der von der Gehörgangshaut 28 abgewandten Seite der Gehörgangswand 24 bestimmt ist. Das lippenartige Element 750 steht im nicht eingeführten Zustand bezüglich der Einführrichtung bzw. dem freien Ende des hülsenartigen Abschnitt 730 nach hinten ab, wobei der abstehende Teil in radialer Richtung nach innen henkelartig gekrümmt ist. Der Außendurchmesser des hülsenartigen Abschnitts 730 ist in dem Bereich 752, der sich an das lippenartige Element 750 anschließt, verringert, um das Zurückklappen des lippenartigen Elements 750 beim Einführen in die Bohrung 726 zu erleichtern. Dabei wird das Befestigungsteil 722 von der von der Gehörgangshaut 28 abgewandten Seite der Gehörgangswand 24 mit dem lippenartigen Element 750 voraus in die Bohrung 726 eingeführt, bis schließlich das lippenartige Element zur Anlage in der Fase 727 kommt, wobei elastische Rückstellkräfte auftreten, die groß genug sind, um zu verhindern, dass sich das Befestigungsteil 722 wieder zurück in Richtung der von der Gehörgangshaut 28 abgewandten Seite der Gehörgangswand 24 bewegen kann.

Der Flansch 746 kommt in dieser Stellung zur Anlage an die von der Gehörgangshaut 28 abgewandten Seite der Gehörgangswand 24 und verhindert so, dass das Befestigungsteil 722 weiter in Richtung des Gehörgangs 30 rutschen kann.

Die Innenseite des hülsenartigen Abschnitts 730 ist so ausgebildet, dass sich der Innendurchmesser in Richtung der beiden Enden des hülsenartigen Abschnitts 730 vergrößert, wobei gemäß Fig. 10a diese beiden Bereiche konisch ausgebildet sind und im mittleren Bereich des hülsenartigen Abschnitts 730 aufeinander treffen, so dass der Innendurchmesser im mittleren Bereich minimal ist. Im Bereich des Flansches 746 ist ferner ein umlaufendes elastisches Winkelteil 754 als Verstärkung vorgesehen, das sowohl im hülsenartigen Abschnitt 730 als auch im Flansch 746 verläuft und einen Winkel von etwas mehr als 90° bildet und z.B. aus Metall oder einem hinreichend festen Kunststoff bestehen kann.

Der Hauptteil 720 ist mit einem kreiszylindrischen Stutzen 712 versehen, an welchen sich ein flanschartiger Abschnitt 714 mit einer Anlagefläche 716 anschließt. Der Stutzen 712 wird mit seinem freien Ende von der dem Gehörgang 30 abgewandten Seite der Gehörgangswand 24 in das in der Bohrung 726 positionierte Befestigungsteil 722 eingeschoben, bis das freie Ende des Stutzens 712 bündig mit der der Gehörgangshaut 28 zugewandten Seite der Gehörgangswand 24 ist und die Anlagefläche 716 an dem Flansch 746 anliegt. Durch die Taillierung der Innenseite des hülsenartigen Abschnitts 730, die dafür sorgt, dass der minimale Innendurchmesser im mittleren Bereich kleiner als der Außendurchmesser des Stutzens 712 ist, und insbesondere durch die Wirkung des Winkelelements 754, das durch das Einschieben des Stutzen 712 zusammengedrückt wird, so dass elastische Rückstellkräfte wirken, wird für eine Verklemmung zwischen dem Stutzen 712 und dem hülsenartigen Abschnitt 730 gesorgt, welche ein Zurückrutschen des Hauptteils 720 verhindert und somit die Fixierung des Hauptteils 720 in dem Befestigungsteil 722 und damit in der Bohrung 726 bewirkt.

Die Figuren 11a bis 11c zeigen eine Abwandlung dieses Prinzips, wobei das Fixationselement 810 einteilig statt zweiteilig ausgebildet ist. Bei dieser Ausführungsform ist der Stutzen 812 des Fixationselements 810 an seinem freien Ende mit dem umlaufenden lippenartigen Element 850 versehen. Der Stutzen 812 wird in die auf der der Gehörgangshaut 28 zugewandten Seite mit einer Fase 727 versehene Bohrung 726 von der der Gehörgangshaut 28 abgewandten Seite der Gehörgangswand 24 eingeführt.

In Fig. 11b ist der Zustand des lippenartigen Elements 850 beim Passieren des kreiszylindrischen Abschnitts der Bohrung 726 dargestellt. Dabei ist zu erkennen, dass das lippenartige Element 850 in Einführrichtung gesehen nach hinten weggeklappt ist und im wesentlichen flach in dem Bereich 852 mit verringertem Außendurchmesser anliegt, wodurch das Einführen des Stutzens 812 erleichtert wird.

Bei Erreichen der in Fig. 11c dargestellten Endstellung liegt das lippenartige Element 850 in der Fase 727 an, wobei es aufgrund der Durchmesservergrößerung der Bohrung 726 in der Fase 727 wieder einen henkelartigen Zustand annimmt. Die Anlagefläche 816 des flanschartigen Abschnitts 814 liegt in dem in Fig. 11c gezeigten Zustand an der von der Gehörgangshaut 28 abgewandten Seite der Gehörgangswand 24 an, um ein weiteres Hineinrutschen des Stutzens 812 in den Gehörgang 30 zu verhindern, so dass die in Fig. 11c gezeigte Stellung beibehalten wird, in welcher das freie Ende des Stutzens 812 im wesentlichen bündig mit der der Gehörgangshaut 28 zugewandten Seite der Gehörgangswand 24 liegt. Andererseits verhindert das Anliegen des lippenartigen Elements 850 in der Fase 727 ein Zurückrutschen des Stutzens 812 in Richtung der von der Gehörgangshaut 28 abgewandten Seite der Gehörgangswand 24, so dass eine hinreichende Fixierung des Fixationselements 810 in der Bohrung 726 erzielt wird.

Die Figuren 12a, 12b, 13a und 13b zeigen eine einteilige Ausführungsform eines nicht unter die Erfindung fallenden Fixationselements 910. Dabei ist an dem freien Ende des Stutzens 912, der im wesentlichen als Kreiszylinder ausgebildet ist, eine Lamellenschar vorgesehen, die aus umlaufend angeordneten Lamellen 920 besteht, die mit einem Ende 922 so an dem Umfang des Stutzens 912 befestigt sind, dass sie um dieses Ende 922 klappbar sind. Dabei sind die Lamellen an einer um den Stutzen umlaufenden Drahtschleife 924 befestigt. Die Befestigung kann optional derart ausgebildet sein, dass mittels geeigneten Elementen, z.B. Schraubenfedern (nicht gezeigt), den Lamellen 920 eine Vorspannkraft eingeprägt wird, welche die Lamellen 920 aus der in Fig. 12a gezeigten Stellung zu der in Fig. 12b gezeigten Stellung hin vorspannt, d.h. die Vorspannkraft wirkt so, dass die Lamellen, vom freien Ende des Stutzens 912 her gesehen, nach hinten geklappt werden. Die Lamellen sind vorzugsweise aus Metall gefertigt und sind gleichmäßig in Umfangsrichtung verteilt.

Vor dem Einführen in die Bohrung 26 werden die Lamellen 920, vom freien Ende des Stutzens 912 aus gesehen, nach vorn in die in den Figuren 12a und 13a gezeigte Stellung geklappt und in dieser Stellung gehalten. Dabei weist das freie Ende der Lamellen 920 radial nach innen. In dieser Stellung wird das Fixationselement 910 mit den Lamellen voraus von der der Gehörgangshaut 28 abgewandten Seite der Gehörgangswand 24 aus in die Bohrung 26 eingeführt, bis das freie Ende 918 des Stutzens 912 in etwa bündig mit der der Gehörgangshaut 28 zugewandten Seite der Gehörgangswand 24 liegt, wie dies in Fig. 12b dargestellt ist. Dabei liegt die Anlagefläche 916 des flanschartigen Abschnitts 914, der sich an den Stutzen 912 anschließt, an der von der Gehörgangshaut 28 abgewandten Seite der Gehörgangswand 24 an, wodurch verhindert wird, dass der Stutzen 912 weiter in Richtung Gehörgang 30 rutscht. In dieser Stellung klappen die Lamellen 920, ggfs. unterstützt von einer Vorspannung an ihrer Befestigungsstelle an der Drahtschleife 924, nach hinten und kommen so zur Anlage an der der Gehörgangshaut 28 zugewandten Seite der Gehörgangswand 24. Diese Stellung ist in den Figuren 12b und 13b dargestellt, wobei die Lamellen 920 einen flächigen Verbund bilden. Die über den Lamellen 920 liegende Gehörgangshaut 28, ggfs. unterstützt von einer auf die Lamellen 920 wirkenden Vorspannkraft, verhindert, die Lamellen 920 wieder noch oben klappen, so dass das Fixationselement 910 daran gehindert wird, in Richtung der von der Gehörgangshaut 28 abgewandten Seite der Gehörgangswand 24 aus der Bohrung 26 zu rutschen. Auf diese Weise wird das Fixationselement 910 in der Bohrung 26 fixiert. Vorzugsweise sind gemäß Fig. 13b die Lamellen 920 so ausgebildet, dass sie in der Stellung, wenn sie an der Gehörgangswand 24 anliegen, an ihren Rändern dachziegelartig überlappen, um eine Abdichtung der Bohrung 26 zu bewirken.

In den Figuren 14 und 15 sind zwei weitere nicht unter die Erfindung fallende Fixationselemente gezeigt, bei welchen einer bzw. beide Flansche durch mehrere in Umfangsrichtung verteilte Haltelaschen ersetzt sind.

Bei dem Fixationselement gemäß Fig. 14 ist ein kreiszylindrischer Abschnitt 60 eines Elements 70 mit einem umlaufenden flanschartigen Abschnitt 62 versehen, der als federnde Krempe, vorzugsweise aus Silikon, ausgebildet ist und in einem mittleren Abschnitt des zylindrischen Abschnitts 60 vorgesehen ist. An dem freien Ende 64 des zylindrischen Abschnitts 60 ist ein flanschartiger Abschnitt vorgesehen, der aus vier in Umfangsrichtung verteilten Haltelaschen 66 besteht, welche unter etwa 90° radial nach außen abstehen und gleichmäßig über den Umfang verteilt sind. Unterhalb der Haltelaschen 66 ist jeweils eine Aussparung 68 vorgesehen, die entsprechend der jeweiligen Haltelasche 66 dimensioniert ist und es dieser erlaubt, in die Aussparung 68 nach hinten (vom freien Ende 64 aus gesehen) abzuklappen, um das Einführen des zylindrischen Abschnitts 60 in eine entsprechende Gehörgangswandbohrung zu erleichtern. Zu diesem Zweck sind die Haltelaschen 66 elastisch ausgebildet. Nach dem Passieren der Bohrung klappen die Haltelaschen 66 aufgrund der elastischen Rückstellkräfte wieder in die in Fig. 14 gezeigte Stellung nach vorn und bewirken auf diese Weise durch Anlage an der Gehörgangswand eine Fixierung des zylindrischen Abschnitts 60. Um dieses Zurückklappen zu ermöglichen, muss das freie Ende 64 des Abschnitts 60 noch ein Stück über das Ende der Bohrung 26 hinaus in den Gehörgang 30 geschoben werden. Die Krempe 62 gelang dabei ein Stück weit in die Bohrung 26 hinein und klappt dabei aufgrund ihrer Elastizität nach hinten weg. Nach dem Zückklappen der Haltelaschen 66 wird der Abschnitt 60 wieder ein Stück zurückgezogen, bis die Unterseite der Laschen 66 an der Gehörgangswand anliegt. Die Krempe 62 liegt nun an der anderen Seite der Gehörgangswand an, um den zylindrischen Abschnitt 60 vollständig in der Bohrung zu fixieren.

Bei dem in Fig. 14 gezeigten Element 70 handelt es sich vorzugsweise um einem Hohlzylinder, in den innen wie bei den vorstehend beschriebenen zweiteiligen Ausführungsformen mit Befestigungsteil und Hauptteil das den Schallsensor umschließende Hauptteil eingeführt wird und darin wie beschrieben verklemmt oder verrastet wird. Alternativ kann das Gehäuse des Schallsensors in das Element 70 vor dem Einführen innen eingeklebt werden, so dass es sich dann um eine einteilige Ausführungsform handelt.

Die in Fig. 15 gezeigte Ausführungsform unterscheidet sich von der Ausführungsform gemäß Fig. 14 im wesentlichen dadurch, dass die Krempe 62 durch einen zweiten Satz Haltelaschen 80 ersetzt ist, die analog zu dem ersten Satz Haltelaschen 66 ausgebildet sind, jedoch gegenüber diesen um etwa 45° versetzt angeordnet sind. Dabei sind für die Haltelaschen 80 ebenfalls Aussparungen 82 vorgesehen, in welche die unteren Haltelaschen 80 eintauchen können, wenn zum Bewirken des Ausklappens der oberen Haltelaschen 66 das freie Ende 64 ein Stück weit in den Gehörgang geschoben wird.

"Flansch" oder "flanschartig" oder "Flanschabschnitt" etc. soll in dieser Anmeldung ein Element bezeichnen, welches unter etwa 90 Grad von einen zylindrischen Abschnitt radial nach außen absteht und mindestens auf einer Seite mit einer vorzugsweise im wesentlichen ebenen Anlagefläche versehen ist. Dabei kann das Element um den zylindrischen Abschnitt umlaufend, d.h. mit in etwa konstantem Außenradius, ausgebildet sein, oder der Außenradius kann vom (Dreh-)Winkel abhängen, z.B. nach Art einer wellenförmigen Außenkontur. Im Extremfall kann das flanschartige Element sogar unterbrochen sein, d.h. zum Beispiel nur aus einzelnen in Umfangsrichtung verteilten Laschen bestehen.

Der Begriff "umlaufend" im Zusammenhang mit "umlaufendem Element" o.ä. soll nicht ausschließen, das gewisse Unterbrechungen, z.B. Schlitze oder ähnliches, in dem Element vorgesehen sein können.

Mit "Stutzen" ist ein Abschnitt gemeint, der sowohl im wesentlichen zylindrisch, insbesondere kreiszylindrisch, ausgebildet sein kann, als auch Verjüngungen oder Verbreiterungen, insbesondere in Form konischer Abschnitte u.ä., aufweisen kann.

Grundsätzlich sind auch Kombinationen der Ausführungsformen möglich. So können beispielsweise die jeweils für einzelne Ausführungsformen mit zweiteiligem Fixationselement beschriebenen Verrastungs- bzw. Verklemmungsmechanismen auch für alle anderen Ausführungsformen mit zweiteiligem Fixationselement verwendet werden. Ferner können auch Merkmale der Ausführungsformen mit einteiligem Fixationselement bei Ausführungsformen mit zweiteiligem Fixationselement verwendet werden, z.B. am Außenumfang umlaufende Auswölbungen, Dichtlippen u.ä zur fixierenden und/oder dichtenden Anlage an der Bohrungswand anstelle von oder zusätzlich zu flanschartigen Abschnitten, die sich an die Gehörgangswand anlegen. Außerdem können alle als einteilig beschriebenen als zweiteilige Ausführungsformen abgewandelt werden, indem der bei den geschilderten einteiligen Ausführungsformen als Stutzen oder zylindrischer Abschnitt beschriebene Bereich als separates hülsenartiges Teil ausgebildet wird, in welches ein Stutzen eines Hauptteils, welches den Sensor umschließt, vor oder bei der Implantation eingeführt und verrastet bzw. verklemmt wird.

Bei den einteiligen Ausführungsformen des Fixationselements, d.h. bei den Ausführungsformen, bei welchen das Fixationselement einen Stutzen aufweist, der mindestens zum Teil direkt an der Bohrungswand anliegt, wobei eine gewisse Elastizität erforderlich ist, eignet sich als Werkstoff beispielsweise ein biokompatibler Kunststoff mit einer Shore A-Härte von 20 bis 70, wobei es sich vor allem um Silikone oder Polyurethane handeln kann.

Diese Materialwahl trifft bei den zweiteiligen Ausführungsformen auch für das Teil des Fixationselements zu, welches den hülsenartigen Abschnitt umfasst und an der Bohrungswand anliegt. Bei diesen zweiteiligen Ausführungsformen kann das den in den hülsenartigen Abschnitt einzuführenden Stutzen (und den Sensor) aufweisende Teil weniger elastisch als bei den einteiligen Ausführungsformen ausgebildet sein, wobei als Materialen, zumindest für den Stutzen, dann beispielsweise auch biokompatible Metalle, z.B. Titan, oder härtere Kunststoffe in Frage kommen.

## Patentansprüche

1. Fixationselement für ein implantierbares Mikrofon, wobei das Fixationselement (10, 210, 722, 810) einen im wesentlichen zylindrischen Abschnitt (12, 212, 730, 812) aufweist, der in eine die Gehörgangswand (24) durchquerende Bohrung (26, 226, 726) einsetzbar ist und mindestens bei implantiertem Fixationselement einen mit einem Schallaufnahmeelement (32, 34) versehenden Gehäuseteil des Mikrofons an dessen Außenumfang umschließt, dadurch gekeanzeichnet, dass der zylindrische Abschnitt (12, 212, 730, 812) mindestens einen elastisch ausgebildeten Bereich (20, 22, 220, 750, 850) mit vergrößertem Außendurchmesser aufweist, der so ausgebildet ist, dass er durch Anlage an der Bohrungswand durch radial nach außen wirkende elastische Rückstellkräfte für eine hinreichende große Reibung sorgt, um den zylindrischen Abschnitt mindestens in einer der beiden axialen Richtungen der Bohrung (26, 226, 726) zu fixieren.

2. Fixationselement nach Anspruch 1, **dadurch gekennzeichnet, dass** es sich bei Bereich mit vergrößertem Außendurchmesser um ein umlaufendes Dichtelement (20, 22) handelt, das so ausgebilden ist, dass es sich, wenn der zylindrische Abschnitt (12) in die Bohrung (26) eingesetzt ist, dichtend an die Bohrungswand anlegt.

3. Fixationselement nach Anspruch 2, **dadurch gekennzeichnet, dass** mindestens zwei solcher Dichtelemente (20, 22) vorgesehen sind, die axial in Abstand zueinander angeordnet sind.

4. Fixationselement nach Anspruch 3, **dadurch gekennzeichnet, dass** die Dichtelemente (20, 22) so ausgebildet sind, dass die Rückstellkräfte groß genug sind, um zu verhindern, dass sich das Fixationselement (10) in Richtung der von der Gehörgangshaut (28) abgewandten Seite der Gehörgangswand (24) bewegt.

5. Fixationselement nach Anspruch 4, **dadurch gekennzeichnet, dass** der Außenumfang der Dichtelemente (20, 22) im nicht eingesetzten Zustand größer als der Innenumfang der Bohrung (26) ist.

6. Fixationselement nach Anspruch 5, **dadurch gekennzeichnet, dass** die Dichtelemente als Dichtlippen (20, 22) ausgebildet sind.

7. Fixationselement nach Anspruch 6, **dadurch gekennzeichnet, dass** die Dichtlippen (20, 22) so ausgebildet sind, dass sie durch die beim Einsetzen des zylindrischen Abschnitts (12) in die Bohrung (26) auftreten Kräfte in Richtung der der Gehörgangshaut (28) abgewandten Seite nach innen wegklappen.

8. Fixationselement nach Anspruch 7, **dadurch gekennzeichnet, dass** sich die Dichtelemente (20, 22) auf ihrer der Gehörgangshaut (28) zugewandten Seite in Richtung der Gehörgangshaut verjüngen.

9. Fixationselement nach Anspruch 3 bis 8, dadurch gekennzeichet, dass das erste der Dichtelemente (20) an dem der Gehörgangshaut (28) zugewandten Ende des zylindrischen Abschnitts (12) angeordnet ist.

10. Fixationselement nach Anspruch 9, **dadurch gekennzeichnet, dass** genau zwei Dichtelemente (20, 22) vorgesehen sind, wobei das zweite Dichtelement (22) axial soweit bezüglich der ersten versetzt ist, das es im eingesetzten Zustand nahe des von der Gehörgangshaut (28) abgewandten Endes der Bohrung (26) an der Bohrungswand anliegt.

11. Fixationselement nach einem der Ansprüche 2 bis 10, **dadurch gekennzeichnet, dass** sich an den zylindrischen Abschnitt (12) ein flanschartiger Abschnitt (14) mit größeren Umfang anschließt, der im eingesetzten Zustand an der von der Gehörgangshaut (28) abgewandten Seite der Gehörgangswand anliegt.

12. Fixationselement nach Anspruch 1, **dadurch gekennzeichnet, dass** der zylindrischen Abschnitt (212) in einem mittleren Bereich mit einer umlaufenden Auswölbung (220) versehen ist, die so ausgebildet ist, das sie bei eingesetztem Fixationselement in eine entsprechende umlaufende Ausnehmung (222) in der Bohrungswand eingreift.

13. Fixationselement nach Anspruch 12, **dadurch gekennzeichnet, dass** die Auswölbung (220) so ausgebildet ist, dass der Eingriff der Auswölbung in die Ausnehmung (222) für die Fixierung des Mikrofons sorgt.

14. Fixationselement nach Anspruch 12 oder 13, **dadurch gekennzeichnet, dass** die Auswölbung (220) wulstartig ausgebildet ist.

15. Fixationselement nach einem der Ansprüche 12 bis 14, **dadurch gekennzeichnet, dass** sich an den zylindrischen Abschnitt (212) ein flanschartiger Abschnitt (214) anschließt, der im eingesetzten Zustand an der von der Gehörgangshaut (28) abgewandten Seite der Gehörgangswand (24) anliegt.

16. Fixationselement nach Anspruch 1, **dadurch gekennzeichnet, dass** der zylindrische Abschnitt (730, 812) an einem Ende ein umlaufendes elastisches lippenartiges Element (750, 850) aufweist, wobei im implantierten Zustand des Fixationselements (720, 722, 810) das lippenartige Element in einer Fase (727) liegt, die an dem der Gehörgangshaut (28) zugewandten Ende der Bohrung (726) ausgebildet ist, wobei das lippenartige Element so ausgebildet ist, dass die auf das lippenartige Element wirkenden elastischen Rückstellkräfte groß genug sind, um zu verhindern, dass sich das Fixationselement in Richtung der von der Gehörgangshaut abgewandten Seite der Gehörgangswand (24) bewegt.

17. Fixationselement nach Anspruch 16, **dadurch gekennzeichnet, dass** das lippenartige Element (750, 850) bezüglich der Einführrichtung nach hinten absteht.

18. Fixationselement nach Anspruch 17, **dadurch gekennzeichnet, dass** der Außendurchmesser des zylindrischen Abschnitts (730, 812) in dem sich an das lippenartige Element (750, 850) anschließenden Bereich (752, 852) verringert ist, um das Zurückklappen des lippenartigen Elements beim Einführen in die Bohrung (726) zu erleichtern.

19. Fixationselement nach Anspruch 16 bis 18, **dadurch gekennzeichnet, dass** der zylindrische Abschnitt (730, 812) an seinem anderen Ende mit einem Flanschteil (746, 814) versehen ist, welcher im implantierten Zustand an der von der Gehörgangshaut (28) abgewandten Seite der Gehörgangswand (24) anliegt.

20. Fixationselement nach Anspruch 19, **dadurch gekennzeichnet, dass** der zylindrische Abschnitt von einem hülsenartigen Abschnitt (730) eines Befestigungsteils (722) gebildet wird, in den ein Stutzen (712) eines Hauptteils (720) einsetzbar ist, der den mit dem Schallaufnahmeelement versehenden Gehäuseteil umschlißt.

21. Fixationselement nach Anspruch 20, **dadurch gekennzeichnet, dass** das Befestigungsteil (722) für ein Einführen in die Bohrung (727) von der von der Gehörgangswand (24) abgewandten Seite ausgebildet ist.

22. Fixationselement nach Anspruch 20 oder 21, **dadurch gekennzeichnet, dass** sich der Innendurchmesser des hülsenartigen Abschnitts (730) in Richtung der beiden Enden des hülsenartigen Abschnitts vergröBert.

23. Fixationselement nach Anspruch 22, **dadurch gekennzeichnet, dass** die Innenseite des hülsenartigen Abschnitts (730) in beiden Endbezeichen konisch ausgebildet ist.

24. Fixationselement nach Anspruch 23, **dadurch gekennzeichnet, dass** die beiden konischen Bereiche im mittleren Bereich des hülsenartigen Abschnitt (730) aufeinandertreffen.

25. Fixationselement nach einem der Ansprüche 20 bis 24, **dadurch gekennzeichnet, dass** das Befestigungsteil (722) im Bereich des Flansch teils (746) mit einem umlaufenden elastischen Winketeil (754) verstärkt ist, das sowohl in dem hülsenartigen Abschnitt (730) als auch in dem Flansch teil (746) verläuft.

26. Fixationselement für ein implantierbares Mikrofon, wobei das Fixationselement (310, 410, 510. 610) ein erstes Teil (320, 420, 520, 620) umfasst, das einen Stutzen (312,412,512,612) aufweist, der in eine die Gehörgangswand (24) durchquerende Bohrung (26) einsetzbar ist und einen mit einem Schallaufnahmeelement (32) versehenden Gehäuseteil des Mikrofons an dessen Außenumfang umschließt, **dadurch gekennzeichnet, dass** das Fixationselement (310, 410, 510, 610) ein zweites Teil (70, 322, 422, 522, 622) umfasst, das einen hülsenartigen Abschnitt (60, 330, 430, 530, 630), der mit einem Ende über das freie Ende des Stutzens (312, 412, 512, 612) auf den Stutzen schiebbar und mit diesem zumindest in axialer Richtung in festen Eingriff bringbar ist, sowie einen ersten flanschartigen Abschnitt (66, 336, 436, 536, 636) aufweist, der an dem anderen Ende des hülsenartigen Abschnitts ausgebildet ist und im implantierten Zustand des Fixationselements an der der Gehörgangshaut (28) zugewandten Seite der Gehörgangswand (24) anliegt.

27. Fixationselement nach Anspruch 26, **dadurch gekennzeichnet, dass** der Stutzen (312, 412, 512, 612) an einem Ende mit einem flanschartigen Bereich (314, 414, 514, 614) versehen ist, der bei eingesetztem Fixationselement auf der von der Gehörgangshaut (28) abgewandten Seite der Gehörgangswand (24) anliegt.

28. Fixationselement nach Anspruch 26 oder 27, **dadurch gekennzeichnet, dass** der hülsenartige Abschnitt (330) in radialer Richtung elastisch ausgebildet ist und durch das Einführen des Stutzens (312) in den hülsenartigen Abschnitt von seinem freien Ende her aufgespreizt wird, wobei der feste Eingriff durch elastische Rückstellkräfte des aufgespreizten hülsenartigen Abschnitts vermittelt wird.

29. Fixationselement nach Anspruch 28, **dadurch gekennzeichnet, dass** der hülsenartige Abschnitt (330) von seinem freien Ende her mit in axialer Richtung verlaufenden, in Umfangsrichtung verteilten Schlitzen (332) versehen ist.

30. Fixationselement nach Anspruch 28 oder 29, **dadurch gekennzeichnet, dass** hülsenartige Abschnitt (330) in seinem mittleren Bereich auf seiner Innenseite mit einer umlaufenden Nase (334) versehen ist, die im implantierten Zustand des Fixationselements (310) an dem Außenumfang des Stutzens (312) anliegt und für den festen Eingriff sorgt.

31. Fixationselement nach Anspruch 26 oder 27, **dadurch gekennzeichnet, dass** der hülsenartige Abschnitt (430, 530, 630) und der Stutzen (412, 512, 612) für eine wechselseitige Verrastung ausgebildet sind, um den festen Eingriff zu bewirken.

32. Fixationselement nach Anspruch 31, **dadurch gekennzeichnet, dass** der hülsenartige Abschnitt (530, 630) auf seiner Innenseite mit einer umlaufenden Aussparung (540, 640) versehen ist und der Stutzen (512, 612) an seinem Außenumfang mit einer umlaufenden stegartigen Auswölbung (534, 634)
versehen ist, die im implantierten Zustand des Fixationselements (510, 610) in die Aussparung eingreift.

33. Fixationselement nach Anspruch 31, **dadurch gekennzeichnet, dass** der Stutzen (412) auf seiner Außenseite mit einer umlaufenden Aussparung (440) versehen ist und der hülsenartige Abschnitt (430) an seiner Innenseite mit einer umlaufenden stegartigen Auswölbung (434) versehen ist, die im implantierten Zustand des Fixationselements (410) in die Aussparung eingreift.

34. Fixationselement nach Anspruch 31 bis 33, **dadurch gekennzeichnet, dass** im Bereich des freien Endes des hülsenartigen Abschnitts (430, 530, 630) des zweiten Teils der Innendurchmesser zunimmt.

35. Fixationselement nach Anspruch 26, **dadurch gekennzeichnet, dass** das zweite Teil (70, 622) einen zweiten flanschartigen Abschnitt (62, 646) an dem Ende des hülsenartigen Abschnitts (60, 630) aufweist, das über das freie Ende des Stutzens (612) auf den Stutzen schiebbar ist, wobei im implantierten Zustand des Fixationselements (610) der zweite flanschartige Abschnitt an der von der Gehörgangshaut (28) abgewandten Seite der Gehörgangswand (24) anliegt.

36. Fixationselement nach Anspruch 35, **dadurch gekennzeichnet, dass** der erste flanschartige Abschnitt aus mehreren in Umfangsrichtung verteilten Haltelaschen (66) besteht.

37. Fixationselement nach Anspruch 35 oder 36, **dadurch gekennzeichnet, dass** der zweite flanschartige Abschnitt aus mehreren in Umfangsrichtung verteilten Haltelaschen (80) besteht.

38. Fixationselement nach Anspruch 35, **dadurch gekennzeichnet, dass** der Stutzen (612) einen konischen Abschnitt (650) aufweist, der sich zu dem dem freien Ende des Stutzens gegenüberliegenden Ende hin verbreitert.

## Claims

1. A fixation element for an implantable microphone, wherein the fixation element (12, 210, 722, 810) comprises an essentially cylindrical portion (12, 212, 730, 812) adapted to be inserted into a bore (26, 226, 726) which crosses the wall (24) of the auditory canal, said cylindrical portion, at least in an implanted state of the fixation element, surrounding an outer circumferential portion of a housing part of the microphone, which housing part is provided with a sound receiving member (32, 24), **characterized in that** said cylindrical portion (12, 212, 730, 812) includes at least one elastic region (20, 22, 220, 750, 850) of increased outer diameter, said elastic region adapted to provide, by contacting the wall of said bore by elastic restoring forces, for a friction which is sufficiently high to fix said cylindrical portion in at least one of the two axial directions of said bore (26, 226, 726).

2. The fixation element of claim 1, wherein said region of increased diameter is defined by a circumferentially extending sealing member (20, 22) which is adapted to sealingly contact the wall of the bore upon said cylindrical portion (12) having been inserted into the bore (26).

3. The fixation element of claim 2, comprising at least two of such sealing members (20, 22) which are axially spaced from each other.

4. The fixation element of claim 3, wherein sealing members (20, 22) are designed such that the restoring forces are sufficient to prevent movement of the fixation element (10) towards the side of the wall (24) of the auditory canal remote from the skin (28) of the auditory canal.

5. The fixation element of claim 4, wherein the outer circumference of the sealing members (20, 22), when not inserted, is larger than the inner circumference of said bore 26).

6. The fixation element of claim 5, wherein the sealing members are sealing lips (20, 22).

7. The fixation element of claim 6, wherein the sealing lips (20, 22) are adapted to fold inwardly in the direction of the side remote from the skin (28) of the auditory canal by action of the forces caused by inserting the cylindrical portion (12) into the bore (26).

8. The fixation element of claim 7, wherein the sealing members (20, 22) are tapered at the side thereof facing the skin (28) of the auditory canal.

9. The fixation element of one claims 3 to 8, wherein a first one (20) of said sealing members is disposed at the end of the cylindrical portion (12) which faces the skin (28) of the auditory canal.

10. The fixation element of claim 9, comprising a pair of sealing members (20, 22) wherein a second one (22) of said sealing members is axially spaced from said first sealing member so as to contact, in the implanted state, the wall of the bore near the end of the bore (26) remote from the skin (28) of the auditory canal.

11. The fixation element of one of claims 2 to 10, wherein the cylindrical portion (12) is connected to a flange portion (14) of increased diameter, said flange portion, in the implanted state, contacting the side of the wall of the auditory canal remote from the skin (28) of the auditory canal.

12. The fixation element of claim 1, wherein the cylindrical portion (212) is provided, in a central region thereof, with a circumferentially extending bulging (220) which, in the implanted state of the fixation element, is adapted to engage a correspondingly circumferentially extending recess (222) in the wall of the bore.

13. The fixation element of claim 12, wherein the engagement of the bulging (220) with the recess (222) provides for fixation of the microphone.

14. The fixation element of one of claims 12 and 13, wherein the bulging (220) is bead-shaped.

15. The fixation element of one of claims 12 to 14, wherein the cylindrical portion (222) is connected to a flange portion (214) which is adapted to contact, in the implanted state, the side of the wall (24) of the auditory canal remote from the skin (28) of the auditory canal.

16. The fixation element of claim 1, wherein the cylindrical portion (730, 812) is provided at one end thereof with a circumferentially extending, elastic, lip member (750, 850) which, in the implanted state of the fixation element (720, 722, 810), is adapted to rest in a chamfer (727) provided at the end of the bore (726) facing the skin (28) of the auditory canal, the lip member being structured so that elastic restoring forces acting thereon are sufficient to prevent the fixation element from moving in the direction of the side of the wall (24) of the auditory canal which is remote from the skin of the auditory canal.

17. The fixation element of claim 16, wherein the lip member (750, 850) projects rearwardly with respect to the direction of introduction.

18. The fixation element of claim 17, wherein the outer diameter of the cylindrical portion (730, 812) is reduced in the region (752, 852) adjacent to the lip member (750, 850) to facilitate folding back of the lip member during introduction into the

19. The fixation element of one of claims 16 to 18, wherein the cylindrical portion (730, 812) is provided at the other end thereof with a flange member (746, 814) which, in the implanted state, contacts the side of the wall (24) of the auditory canal which is remote from the skin (28) of the auditory canal.

20. The fixation element of claim 19, wherein the cylindrical portion is defined by a sleeve portion (730) of a fixing member (722), and wherein a stud (712) of a main member (720) is adapted to be inserted into said sleeve portion, said stud enclosing the housing part which is provided with the sound receiving member.

21. The fixation element of claim 20, wherein the fixing member (722) is designed for introduction into the bore (727) from the side remote from the wall (24) of the auditory canal.

22. The fixation element of one of claims 20 and 21, wherein the inner diameter of the sleeve portion (730) increases in the direction of both ends of the sleeve portion.

23. The fixation element as claimed in claim 22, wherein the inner side of the sleeve portion (730) is conical at both end regions thereof.

24. The fixation element of claim 23, wherein the conical regions meet each other in the central region of the sleeve portion (730).

25. The fixation element of one of claims 20 to 24, wherein the fixing member (722) is reinforced in the area of the flange member (746) by a circumferentially extending
elastic angle member (754) which extends in both the sleeve portion (730) and the flange member (746).

26. A fixation element for an implantable microphone, said fixation element (310, 410, 510, 610) comprising a first member (320, 420, 520, 620) which has a stud (312, 412, 512, 612) which is adapted for insertion into a bore (26) which crosses the wall (24) of the auditory canal and which encloses a housing part of the microphone at the outer circumference thereof, which housing part is provided with a sound receiving member (32), **characterized in that** the fixation element (310, 410, 510, 610) comprises a second member (70, 322, 422, 522, 622) comprising a sleeve portion (60, 330, 430, 530, 630) and a first flange portion (66, 336, 436, 536, 636), said sleeve portion being adapted to be slipped, starting with one end thereof, over the free end of said stud (312, 412, 512, 612) and to be fixedly engaged with the stud for preventing at least relative axial movement between the stud and the sleeve portion, and said first flange portion being provided at the other end of the sleeve portion and being adapted to contact, in the implanted state of the fixation element, the side of the wall (24) of the auditory canal facing the skin (28) of the auditory canal.

27. The fixation element of claim 26, wherein the stud (312, 412, 512, 612) is provided at one end with a flange portion (314, 414, 514, 614), said flange portion being adapted to contact, in the implanted state of the fixation element, the side of the wall (24) of the auditory canal remote from the skin (28) of the auditory canal.

28. The fixation element of one of claims 26 and 27, wherein the sleeve portion (330) is elastic in radial direction and is adapted to be expanded by introduction of the stud (312) into the sleeve portion, and wherein elastic restoring forces of the expanded sleeve portion provide for said fixed engagement.

29. The fixation element as claimed in claim 28, wherein the sleeve portion (330) is provided with circumferentially spaced slots (332) which start from said free end and which extend in axial direction.

30. The fixation element of one of claims 28 and 29, wherein the sleeve portion (330) is provided in a central region thereof with a nose (334) which extends in circumferential direction on the inner side of the sleeve portion and which, in the implanted state of the fixation element (310), contacts the outer circumference of the stud (312) to provide for said fixed engagement.

31. The fixation element of one of claims 26 and 27, wherein the sleeve portion (430, 530, 630) and the stud (412, 512, 612) are adapted for mutual locking engagement for providing said fixed engagement.

32. The fixation element of claim 31, wherein the sleeve portion (530, 630) is provided at the inner side thereof with a circumferentially extending recess (540, 640), and
wherein the stud (512, 612) is provided at the outer circumference thereof with a circumferentially extending land-like bulging (534, 634) which, in the implanted state of the fixation element (510, 610), extends into said recess.

33. The fixation element of claim 31, wherein the stud (412) is provided at the outer circumference thereof with a circumferentially extending recess (440), and wherein
the sleeve portion (430) is provided at the inner side thereof with a circumferentially extending land-like bulging (434) which, in the implanted state of the fixation element (410), extends into said recess.

34. The fixation element of one of claims 31 to 33, wherein in the region of the free end of the sleeve portion (430, 530, 630) of the second member the inner diameter increases.

35. The fixation element of claim 26, wherein a second flange portion (62, 646) is provided at that end of said sleeve portion (60, 630) of the second member (70, 622) which is adapted to be slipped over the free end of said stud (612) onto the stud, said second flange portion contacting, in the implanted state of the fixation element (610), the side of the wall (24) of the auditory canal remote from the skin (28) of the auditory canal.

36. The fixation element of claim 35, wherein the first flange portion is comprised of a plurality of circumferentially spaced holding tongues (66).

37. The fixation element of one of claims 35 and 36, wherein the second flange portion is comprised of a plurality of circumferentially spaced holding tongues (80).

38. The fixation element of claim 35, wherein the stud (612) comprises a conical section (650), the diameter of which increases towards the end opposite of the free end of the stud.

## Revendications

1. Elément de fixation pour un microphone implantable, l'élément de fixation (10, 210, 722, 810) présentant une partie (12, 212, 730, 812) sensiblement cylindrique, qui peut être insérée dans un trou (26, 226, 726) traversant la paroi du conduit auditif (24) et entourant, au moins lorsque l'élément de fixation est implanté, une partie de boîtier, dotée d'un élément d'enregistrement de son (32, 34), du microphone sur son contour extérieur, **caractérisé en ce que** la partie (12, 212, 730, 812) cylindrique présente au moins une zone (20, 22, 220, 750, 850) conçue de façon élastique avec un diamètre extérieur agrandi, qui est conçu de telle sorte que, en s'appuyant sur la paroi de trou, elle garantit par des forces de rappel élastiques, agissant radialement vers l'extérieur, un frottement suffisamment grand pour fixer la partie cylindrique au moins dans l'une des deux directions axiales du trou (26, 226, 726).

2. Elément de fixation selon la revendication 1, **caractérisé en ce que**, en ce qui concerne la zone avec un diamètre extérieur agrandi, il s'agit d'un élément d'étanchéité (20, 22) périphérique, qui est conçu de telle sorte que, lorsque la partie (12) cylindrique est insérée dans le trou (26), il s'applique de façon étanche sur la paroi du trou.

3. Elément de fixation selon la revendication 2, **caractérisé en ce qu'**au moins deux éléments d'étanchéité de ce type (20, 22) sont prévus, lesquels sont disposés axialement à distance les uns des autres.

4. Elément de fixation selon la revendication 3, **caractérisé en ce que** les éléments d'étanchéité (20, 22) sont conçus de telle sorte que les forces de rappel sont suffisamment grandes pour empêcher que l'élément de fixation (10) se déplace en direction du côté, opposé à la peau du conduit auditif (28), de la paroi du conduit auditif (24).

5. Elément de fixation selon la revendication 4, **caractérisé en ce que** le pourtour extérieur des éléments d'étanchéité (20, 22) n'est pas plus grand que le pourtour intérieur du trou (26) dans l'état non inséré.

6. Elément de fixation selon la revendication 5, **caractérisé en ce que** les éléments d'étanchéité sont conçus comme des lèvres d'étanchéité (20, 22).

7. Elément de fixation selon la revendication 6, **caractérisé en ce que** les lèvres d'étanchéité (20, 22) sont conçues de telle sorte que, par les forces apparaissant lors de l'insertion de la partie (12) cylindrique dans le trou (26), elles se rabattent vers l'intérieur en direction
du côté opposé à la peau du conduit auditif (28).

8. Elément de fixation selon la revendication 7, **caractérisé en ce que** les éléments d'étanchéité (20, 22) se rétrécissent sur leur côté, tourné vers la peau du conduit auditif (28), en direction de la peau du conduit auditif.

9. Elément de fixation selon les revendications 3 à 8, **caractérisé en ce que** le premier des éléments d'étanchéité (20) est disposé sur l'extrémité, tournée vers la peau du conduit auditif (28), de la partie cylindrique (12).

10. Elément de fixation selon la revendication 9, **caractérisé en ce qu'**il est prévu exactement deux éléments d'étanchéité (20, 22), le second élément d'étanchéité (22) étant décalé axialement par rapport au premier de telle sorte que, dans l'état inséré, il s'applique près de l'extrémité, opposée à la peau du conduit auditif (28), du trou (26) sur la paroi du trou.

11. Elément de fixation selon l'une des revendications 2 à 10, **caractérisé en ce qu'**une partie (14), du type bride doté d'un pourtour plus grand, qui s'applique dans l'état inséré sur le côté, opposé à la peau du conduit auditif (28), de la paroi du conduit auditif, se raccorde à la partie (12) cylindrique.

12. Elément de fixation selon la revendication 1, **caractérisé en ce que** la partie (212) cylindrique est dotée dans une zone centrale d'une courbure (220) périphérique, qui est conçue de façon que, lorsque l'élément de fixation est inséré, elle s'engage dans un évidement (222) périphérique correspondant dans la paroi du trou.

13. Elément de fixation selon la revendication 12, **caractérisé en ce que** la courbure (220) est conçue de telle sorte que l'engagement de la courbure dans l'évidement (222) garantit la fixation du microphone.

14. Elément de fixation selon la revendication 12 ou 13, **caractérisé en ce que** la courbure (220) est conçue
forme de renflement.

15. Elément de fixation selon l'une des revendications 12 à 14, **caractérisé en ce qu'**une partie (214) du type bride, qui s'applique dans l'état inséré sur le côté, opposé à la peau du conduit auditif (28), de la paroi du conduit auditif (28), se raccorde à la partie (212) cylindrique.

16. Elément de fixation selon la revendication 1, **caractérisé en ce que** la partie cylindrique (730, 812) présente sur une extrémité un élément (750, 850) de type lèvre, élastique, périphérique, l'élément de type lèvre étant disposé, lorsque l'élément de fixation (720, 722, 810) est implanté, dans un chanfrein (727) qui est conçu sur l'extrémité, tournée vers la peau du conduit auditif (28), du trou (726), l'élément de type lèvre étant conçu de telle sorte que les forces de rappel élastiques, agissant sur l'élément de type lèvre, sont suffisamment grandes pour empêcher que l'élément de fixation se déplace en direction du côté, opposé à la peau du conduit auditif, de la paroi du conduit auditif (24).

17. Elément de fixation selon la revendication 16, **caractérisé en ce que** l'élément (750, 850) de type lèvre dépasse vers l'arrière par rapport au sens d'introduction.

18. Elément de fixation selon la revendication 17, **caractérisé en ce que** le diamètre extérieur de la partie cylindrique (730, 812) est réduit dans la zone (752, 852) se raccordant à l'élément (750, 850) de type lèvre, afin de faciliter le rabat en arrière de l'élément de type lèvre lors de l'introduction dans le trou (726).

19. Elément de fixation selon les revendications 16 à 18, **caractérisé en ce que** la partie (730, 812) cylindrique est dotée sur son autre extrémité d'une partie de bride (746, 819) qui s'applique, dans l'état implanté, sur le côté, opposé à la peau du conduit auditif (28), de la paroi du conduit auditif (24).

20. Elément de fixation selon la revendication 19, **caractérisé en ce que** la partie cylindrique est formée par une partie (730) de type manchon d' une partie de fixation (722), dans laquelle une tubulure (712) d'une partie principale (720) peut être insérée, laquelle entoure la partie de boîtier dotée de l'élément d'enregistrement de son.

21. Elément de fixation selon la revendication 20, **caractérisé en ce que** la partie de fixation (722) est conçue pour une introduction dans le trou (727) par le côté opposé à la paroi du conduit auditif (24).

22. Elément de fixation selon la revendication 20 ou 21, **caractérisé en ce que** le diamètre intérieur de la partie (730) de type manchon augmente en direction des deux extrémités de la partie de type manchon.

23. Elément de fixation selon la revendication 22, **caractérisé en ce que** le côté intérieur de la partie (730) de type manchon est conçu conique dans les deux zones d'extrémité.

24. Elément de fixation selon la revendication 23, **caractérisé en ce que** les deux zones coniques se rencontrent dans la zone centrale de la partie (730) de type manchon.

25. Elément de fixation selon l'une des revendications 20 à 24, **caractérisé en ce que** la partie de fixation (722) est renforcée dans la zone de la partie de bride (746) avec une partie d'angle (754) élastique périphérique, qui est placée aussi bien dans la partie de type manchon (730) que dans la partie de bride (746).

26. Elément de fixation pour un microphone implantable, l'élément de fixation (310, 410, 510, 610) comprenant une première partie (320, 420, 520, 620), qui présente une tubulure (312, 412, 512, 612) qui peut être insérée dans un trou (26) traversant la paroi du conduit auditif (24) et entoure une partie de boîtier, dotée d'un élément d'enregistrement de son (32), du microphone sur son pourtour extérieur, **caractérisé en ce que** l'élément de fixation (310, 410, 510, 610) comprend une seconde partie (70, 322, 422, 522, 622), qui présente une partie (60, 330, 430, 530, 630) de type manchon, qui peut coulisser avec une extrémité sur la tubulure par l'extrémité libre de la tubulure (312, 412, 512, 612) et peut être mise en prise fixe avec celle-ci au moins dans le sens axial, et présente une première partie (66, 336, 436, 536, 636) de type bride,
qui est conçue sur l'autre extrémité de la partie de type manchon et s'applique, dans l'état implanté de l'élément de fixation, sur le côté, tourné vers la peau du conduit auditif (28), de la paroi du conduit auditif (24).

27. Elément de fixation selon la revendication 26, **caractérisé en ce que** la tubulure (312, 412, 512, 612) est dotée sur une extrémité d'une zone (314, 414, 514, 614) du type bride, qui, lorsque l'élément de fixation est inséré, s'applique sur le côté, opposé à la peau du conduit auditif (28), de la paroi du conduit auditif (24).

28. Elément de fixation selon la revendication 26 ou 27, **caractérisé en ce que** la partie (330) de type manchon est conçue élastique dans le sens radial et est écartée par l'introduction de la tubulure (312) dans la partie de type manchon à partir de son extrémité libre, l'engagement fixe étant fourni par des forces de rappel élastiques de la partie écartée de type manchon.

29. Elément de fixation selon la revendication 28, **caractérisé en ce que** la partie (330) de type manchon est dotée à partir de son extrémité libre de fentes (332) agencées dans le sens axial et réparties dans le sens périphérique.

30. Elément de fixation selon la revendication 28 ou 29, **caractérisé en ce que** la partie (330) de type manchon est dotée dans sa zone centrale sur son côté intérieur d'un ergot (334) périphérique, qui s'applique sur le pourtour extérieur de la tubulure (312) dans l'état implanté de l'élément de fixation (310) et garantit un engagement fixe.

31. Elément de fixation selon la revendication 26 ou 27, **caractérisé en ce que** la partie (430, 530, 630) de type manchon et la tubulure (412, 512, 612) sont conçues pour un encliquetage réciproque, afin d'entraîner l'engagement fixe.

32. Elément de fixation selon la revendication 31, **caractérisé en ce que** la partie (530, 630) de type manchon est dotée sur son côté intérieur d'un évidement (540, 640) périphérique et la tubulure (512, 612) est dotée sur son pourtour extérieur d'une courbure (534, 634) périphérique,
de type entretoise, qui s'engage dans l'évidement dans l'état implanté de l'élément de fixation (510, 610).

33. Elément de fixation selon la revendication 31, **caractérisé en ce que** la tubulure (412) est dotée sur son côté extérieur d'un évidement (440) périphérique et la partie (430) de type manchon est dotée sur son côté intérieur d'une courbure (434) périphérique de type entretoise, qui s'engage dans l'évidement dans l'état implanté de l'élément de fixation (410).

34. Elément de fixation selon les revendications 31 à 33, **caractérisé en ce que** le diamètre intérieur augmente dans la zone de l'extrémité libre de la partie (430, 530, 630) de type manchon de la seconde partie.

35. Elément de fixation selon la revendication 26, **caractérisé en ce que** la seconde partie (70, 622) présente une seconde partie (62, 646) de type bride sur l'extrémité de la partie (60, 630) de type manchon, qui peut être coulisser, par l'extrémité libre de la tubulure (612), sur la tubulure, la seconde partie de type bride s'appliquant, dans l'état implanté de l'élément de fixation (610), sur le côté, opposé à la peau du conduit auditif (28), de la paroi du conduit auditif (24).

36. Elément de fixation selon la revendication 35, **caractérisé en ce que** la première partie de type bride est constituée de plusieurs pattes de retenue (66) réparties dans le sens périphérique.

37. Elément de fixation selon la revendication 35 ou 36, **caractérisé en ce que** la seconde partie de type bride est constituée de plusieurs pattes de retenue (80) réparties dans le sens périphérique.

38. Elément de fixation selon la revendication 35, **caractérisé en ce que** la tubulure (612) présente une partie conique (650), qui s'élargit en direction de l'extrémité opposée à l'extrémité libre de la tubulure.
